# FASCICULE DE BREVET EUROPEEN

(11) **EP 2 716 414 B1**
(45) Date de publication et mention de la délivrance du brevet: **23.12.2015**
(21) Numéro de dépôt: 13187303.6
(22) Date de dépôt: 04.10.2013
(51) Int. Cl.: B25F 5/02, B25B 23/00

(54) **Dispositif de vissage sans réaction dans la poignée**
Schraubvorrichtung ohne Reaktion im Griff
Device for screwing with no reaction in the handle

(30) Priorité: 05.10.2012 FR 1259458
(43) Date de publication de la demande: 09.04.2014
(73) Titulaire: Etablissements Georges Renault, 44800 Saint Herblain (FR)
(72) Inventeur: Le Du, Nicolas, 44220 COUERON (FR); Limousin, Damien, 85600 LA GUYONNIERE (FR)
(74) Mandataire: Vidon Brevets & Stratégie

(56) Documents cités:
- EP-A1- 2 127 812
- WO-A1-2009/051543
- FR-A1- 2 913 361
- US-A1- 2007 251 359

## Description

### 1. Domaine de l'invention

Le domaine de l'invention est celui de la conception et de la réalisation d'outils de vissage.

Plus précisément, l'invention concerne un dispositif de vissage selon le préambule de la revendication 1 dont le carter comprend une portion présentant une poignée de préhension et une portion logeant une réduction, ces deux portions étant reliées par une jonction rotative. Un tel dispositif est connu du document WO 2009/051543 A1.

### 2. Art antérieur

Les visseuses sont couramment mises en oeuvre, essentiellement dans l'industrie, pour permettre à des opérateurs de procéder au vissage d'éléments de liaison des pièces composant un assemblage.

Les visseuses comprennent classiquement un carter présentant une poignée de préhension et logeant des moyens moteurs dont la sortie est reliée à l'entrée d'une réduction, la sortie de cette réduction étant elle-même reliée à un organe rotatif terminal prévu pour coopérer avec un élément à visser.

Lors du vissage d'un élément à visser, le couple de réaction de l'outil est nettement supérieur à celui qu'un opérateur est en mesure de supporter. Les visseuses comprennent donc souvent une barre de réaction solidarisée au carter. Cette barre de réaction est destinée à être placée en appui contre un élément fixe pour absorber, au cours d'une opération de vissage, le couple de réaction de l'outil.

Dans des cas extrêmes et rares, il se peut que la barre de réaction ripe du point d'appui contre lequel elle est bloquée. Dans une telle situation, si l'opérateur continu d'appuyer sur la gâchette, ceci peut être source de blessure.

Pour palier cet inconvénient, on a observé le développement des visseuses comprenant d'une part un carter de préhension présentant une poignée et logeant les moyens moteurs, et d'autre part un carter de réduction logeant une réduction. Le carter de réduction est solidarisé au carter de préhension par une liaison rotative. En d'autres termes, les carters de préhension et de réduction sont mobiles en rotation l'un par rapport à l'autre.

Du fait d'un tel montage, en cas de ripage, de désolidarisation ou de rupture de la barre de réaction au cours d'une opération de vissage, le carter de réduction et le carter de préhension tournent l'un par rapport à l'autre en sorte que le couple de réaction proportionnel au couple de sortie délivré par la visseuse n'est pas transmis par la poignée à la main de l'opérateur.

Par ailleurs, un tel montage permet à l'opérateur de régler la position angulaire de la poignée par rapport au carter de réduction pour trouver la position de travail qui lui semble la plus confortable en vue de réaliser l'opération de vissage dont il a la charge.

Les visseuses de ce type présentent donc les avantages d'offrir une grande sécurité d'utilisation ainsi qu'une bonne ergonomie. Elles peuvent néanmoins encore être améliorées.

### 3. Inconvénients de l'art antérieur

Bien que la réaction transmise par la poignée à la main de l'opérateur au cours d'une opération de vissage sans barre de réaction soit relativement faible, celle-ci n'est pas complètement négligeable.

En effet, l'opérateur doit en tout état de cause supporter le couple de réaction généré par la transmission interne de la visseuse au niveau de la jonction rotative entre le carter de préhension et le carter de réduction. Ce couple correspond en fait au couple des moyens moteurs, c'est-à-dire au produit du couple moteur par un ou plusieurs éventuels étages de réduction. Sa valeur se situe généralement aux environs de 10 N.m.. De tels niveaux de couples de réaction sont suffisants pour constituer une source de fatigue pour l'opérateur.

### 4. Objectifs de l'invention

L'invention a notamment pour objectif de pallier ces inconvénients de l'art antérieur.

Plus précisément, un objectif de l'invention est d'améliorer, dans au moins un mode de réalisation, la sécurité d'utilisation et l'ergonomie des visseuses à carter de préhension rotatif.

Notamment, un objectif de l'invention est de fournir, dans au moins un mode de réalisation, une telle visseuse qui ne génère aucune réaction dans la main de l'opérateur lors d'une opération de vissage, ou à tout le moins qui génère une réaction dont la valeur est suffisamment faible pour ne pas occasionner chez lui de blessure et/ou de fatigue.

Un autre objectif de l'invention est de mettre en oeuvre une telle visseuse qui permette, dans au moins un mode de réalisation, de contrôler le couple de serrage auquel un élément de fixation est vissé au moyens de la visseuse.

L'invention a encore pour objectif de procurer une telle visseuse qui soit, dans au moins un mode de réalisation, simple de conception et/ou fiable et/ou bon marché.

### 5. Exposé de l'invention

Ces objectifs, ainsi que d'autres qui apparaîtront par la suite, sont atteints à l'aide d'un dispositif de vissage selon la revendication 1 comprenant un carter de préhension et un carter de réduction, ledit carter de préhension comprenant une poignée et logeant des moyens moteurs, ledit carter de réduction logeant une réduction par engrenages dont l'entrée coopère avec la sortie desdits moyens moteurs, ladite réduction comprenant une unique sortie coopérant avec un organe terminal rotatif destiné à coopérer avec un élément à visser, ledit carter de réduction étant lié audit carter de préhension par des moyens de liaison rotative.

Selon l'invention, lesdits moyens de liaison rotative sont configurés de manière telle qu'un effort de réaction négligeable soit transmis lors d'une opération de vissage audit carter de préhension.

Ainsi, l'invention repose sur une approche tout à fait originale qui consiste à lier le carter de réduction et le carter de préhension d'une visseuse par des moyens de liaison rotative conçus de telle façon que seul un effort de réaction négligeable soit transmis lors d'une opération de vissage au carter de préhension. On entend par effort de réaction négligeable, un effort qui soit suffisamment faible pour ne pas risquer d'engendrer de blessure ou d'inconfort chez l'opérateur. En pratique, la valeur d'un tel couple est généralement inférieure à 5 N.m.

Lors de la réalisation d'une opération de vissage aucun effort de réaction n'est donc transmis à la main de l'opérateur par la poignée.

La mise en oeuvre de la technique selon l'invention permet donc d'améliorer la sécurité d'utilisation d'une visseuse et d'améliorer ses qualités ergonomiques.

Lesdits moyens de liaison rotative comprennent des moyens de transmission audit carter de préhension d'un couple de réaction d'intensité sensiblement identique et de direction opposée au couple de réaction transmis par ladite réduction auxdits moyens moteurs.

Lorsque ces couples de réaction ont des valeurs identiques, aucun effort de réaction n'est transmis par la poignée à la main de l'opérateur. Lorsque ces couples ont des valeurs différentes, un effort de réaction est transmis par la poignée à l'opérateur. Les moyens de transmission seront donc déterminés de manière telle que les efforts de réaction transmis à l'opérateur soient tout au plus négligeables, c'est-à-dire qu'ils soient suffisamment faibles pour ne pas occasionner chez lui de blessure ou plus simplement d'inconfort. En pratique, la valeur d'un de ces couples de réaction sera égale à celle de l'autre à environ 20 % près.

Selon un mode de réalisation particulier, ladite réduction comprend un premier train épicycloïdal ayant un premier solaire solidaire desdits moyens moteurs, des premiers satellites montés sur un premier porte-satellites, et une couronne montée libre en rotation dans ledit carter de réduction, lesdits moyens de transmission comprenant un deuxième train épicycloïdal ayant un deuxième solaire mobile en rotation par rapport audit premier solaire et fixé audit carter de préhension, des deuxièmes satellites montés sur un deuxièmes porte-satellites fixé audit carter de réduction, et ladite couronne.

Cette mise en oeuvre permet d'assurer de manière efficace et simple que seul un effort de réaction nul ou négligeable soit transmis à la poignée au cours d'une opération de vissage.

Dans ce cas, les nombres de dents respectivement du solaire, des satellites et de la couronne du premier train épicycloïdal sont préférentiellement identiques à ceux du solaire, des satellites et de la couronne du deuxième train épicycloïdal

En considérant que l'entrée du premier train épicycloïdal est le solaire et que sa sortie est le porte-satellites, et que l'entrée du deuxième train épicycloïdal est le solaire et sa sortie est le porte-satellites, lesdits premier et deuxième trains ont donc des rapports de réduction identiques.

Aucun effort de réaction n'est alors transmis à la poignée.

Un dispositif selon l'invention comprend préférentiellement des moyens de mesure d'une information représentative du couple de serrage dudit élément à visser, lesdits moyens de mesure comprenant au moins un capteur de couple intégré dans lesdits moyens de transmission.

Il est ainsi possible de mesurer dans la transmission un couple de réaction du au serrage dont la valeur est proportionnelle à celle du couple auquel l'élément à visser est serré au moyen de la visseuse.

Ledit capteur de couple est préférentiellement monté sur ledit deuxième solaire.

Dans une variante, le premier porte satellite est directement lié à l'organe terminal rotatif.

Les moyens de transmission et de mesure sont ainsi très proches de la sortie de la transmission. La précision de la mesure du couple de serrage est alors améliorée.

Ledit capteur intègre avantageusement des jauges de contraintes.

Ces jauges de contraintes sont reliées à une carte électronique logée dans le carter de préhension. Ceci est rendu possible par le fait que le solaire supportant le capteur est fixé sur le carter de préhension ce qui permet le passage de fils d'alimentation des jauges de contraintes et de récupération du signal.

Dans une variante particulière, un dispositif selon l'invention comprend une boîte de vitesses interposée entre lesdits moyens moteurs et ladite réduction.

Il est ainsi possible de mettre en oeuvre des phases de vissage à différentes vitesses, comme par exemple une phase de prévissage rapide et une phase de vissage plus lente.

Dans ce cas, un dispositif selon l'invention pourra comprendre des moyens de changement de vitesse par inversion du sens de rotation desdits moyens moteurs.

Le passage d'une vitesse à l'autre pourra alors être obtenue simplement en inversant le sens de rotation du moteur.

Dans une variante particulière, l'axe de ladite boîte de vitesses et de ladite réduction s'étend parallèlement et de manière décalée par rapport à l'axe desdits moyens moteurs.

Il est ainsi possible de réduire la longueur de la visseuse et de produire un outil plus compact et plus maniable.

Un dispositif selon l'invention pourra comprendre une barre de réaction solidaire dudit carter de réduction.

Un opérateur pourra ainsi bloquer en rotation la visseuse pour assurer un vissage à fort couple.

### 6. Liste des figures

D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels :
- la figure 1 illustre une vue en coupe d'une visseuse selon l'invention selon un plan médian passant par son axe longitudinal ;
- la figure 2 illustre une vue de détail du carter de réduction et de sa jonction avec le carter de préhension de la visseuse illustrée à la figure 1 ;
- la figure 3 illustre une vue en perspective de la réduction et de sa jonction avec le carter de préhension de la visseuse illustrée aux figures 1 et 2.

### 7. Description d'un mode de réalisation de l'invention

### 7.1. Rappel du principe de l'invention

Le principe général de l'invention repose sur la mise en oeuvre de moyens de liaison rotative, entre le carter de réduction et le carter de préhension d'une visseuse, conçus de telle façon qu'aucun effort de réaction ne soit transmis lors d'une opération de vissage au carter de préhension.

Ainsi, aucun effort de réaction n'est transmis par la poignée à l'opérateur au cours d'une opération de vissage. L'opérateur n'encaisse alors aucun effort de réaction.

L'invention procure donc une visseuse ergonomique dont la sécurité d'utilisation est accrue.

### 7.2. Exemple d'un mode de réalisation de l'invention

### 7.2.1. Architecture

On présente, en relation avec les figures 1 à 3, un mode de réalisation d'une visseuse selon l'invention.

Ainsi que cela est représenté sur la figure 1, une telle visseuse comprend un carter de préhension 10 et un carter de réduction 11.

Le carter de préhension 10 comprend une poignée de préhension 100 et une gâchette d'actionnement 101. Il loge des moyens moteurs, qui dans ce mode de réalisation comprennent :
- un moteur électrique 12 ;
- une boîte de vitesses 13 dont l'entrée 131 coopère avec la sortie 121 du moteur 12, et des moyens de changement de vitesse par une inversion du sens de rotation du moteur 12 ;
- des moyens d'inversion manuels 14 du sens de rotation de l'organe terminal 17.

Dans ce mode de réalisation, la sortie 121 du moteur 12 coopère avec l'entrée 131 de la boîte de vitesses 13 via une transmission intermédiaire comprenant un train épicycloïdal dont le solaire est solidaire de l'arbre de sortie du moteur 12, la couronne est fixe, le porte-satellites comprend une denture extérieure qui engrène avec des pignons qui engrènent eux-mêmes avec l'entrée 131 de la boîte de vitesses.

La boîte de vitesses avec changement de vitesse par inversion du sens de rotation du moteur est connue en soit et n'est pas décrite ici en détail. Une telle boîte de vitesse est par exemple décrite dans la demande de brevet FR-A1-2 913 361.

La sortie de la boîte de vitesses est liée à un arbre moteur 15 susceptible d'être entraîné en rotation dans un sens selon au moins deux vitesses par le moteur et la boîte de vitesses.

Les moyens d'inversion 14, qui sont connus en soit de l'homme du métier et ne sont donc pas décrits en détail, peuvent permettre à un opérateur d'inverser le sens de rotation de l'arbre moteur 15 pour effectuer une opération de dévissage.

Le carter de réduction 11 loge une réduction par engrenages 16. Cette réduction comprend une unique sortie prévue pour coopérer avec un organe rotatif terminal 17 destiné à coopérer avec un élément à visser.

Le carter de réduction 11 est lié au carter de préhension 10 par des moyens de liaison rotative. Pour cela, un palier lisse est ménagé entre la surface 111 du carter de réduction 11, la surface 102 du carter de préhension 10 et la platine 21 dont la mise en oeuvre est décrite ultérieurement. Le carter de réduction 11 et le carter de préhension 10 peuvent donc tourner l'un par rapport à l'autre autour de l'axe de rotation de l'organe terminal 17.

Comme il va être expliqué plus en détail par la suite, ces moyens de liaison rotative sont configurés de manière telle qu'aucun effort de réaction ne soit transmis lors d'une opération de vissage au carter de préhension 10.

Dans une variante, la visseuse pourra ne comprendre aucune boîte de vitesses ni aucun moyens de changement de vitesse par inversion du sens de rotation du moteur. Dans ce cas, la sortie du moteur pourra être directement reliée à l'entrée de la réduction.

La réduction comprend un premier train épicycloïdal. Ce premier train épicycloïdal comprend un premier solaire 161 qui est lié en rotation à l'arbre moteur 15. Il comprend également des premiers satellites 162 montés mobiles en rotation sur des axes 163 solidaires d'un premier porte-satellites 164, et une couronne 160. La couronne 160 est montée mobile en rotation à l'intérieur du carter de réduction 11.

Dans ce mode de réalisation, cette réduction comprend un autre train épicycloïdal. Celui-ci comprend un solaire 165 qui est solidaire du premier porte-satellites 164, des satellites 166 montés mobiles en rotation sur des axes 167 solidaires d'un porte-satellites 168, et une couronne 169, fixe par rapport au carter de réduction 11, et engrainant avec les satellites 166.

L'organe terminal 17 est solidaire du porte-satellites 168.

Dans des variantes, d'autres éléments de réduction pourraient être mis en oeuvre en amont de la réduction 16.

Les moyens de liaison rotative comprennent des moyens de transmission 20 au carter de préhension 10 d'un couple de réaction d'intensité identique et de direction opposée au couple de réaction transmis par la réduction 16 aux moyens moteurs.

Ces moyens de transmission 20 comprennent un deuxième train épicycloïdal. Ce deuxième train épicycloïdal comprend un deuxième solaire 200. Ce solaire 200 est monté mobile en rotation autour d'un arbre formé dans le prolongement du premier solaire 161 et solidaire de celui-ci. Il est prolongé par une portion formant arbre 211 à l'extrémité de laquelle est placée bride 210. Cette bride 210 est fixée au carter de préhension 10 via une platine 21. Ce deuxième train épicycloïdal comprend des deuxièmes satellites 201 montés mobiles en rotation sur des axes 202 solidaires d'un deuxième porte-satellites 203. Ce deuxième porte-satellites 203 est fixé au carter de réduction 11. Les deuxièmes satellites engrènent la couronne 160.

Le nombre de dents du solaire 161 est identique à celui du solaire 200. Le nombre de dents des satellites 162 est identique à celui des satellites 201. La portion de la couronne 160 en prise avec les satellites 162 a un nombre de dents identique à la portion de la couronne 160 en prise avec les satellites 201.

En considérant que l'entrée du premier train épicycloïdal est le solaire 161 et que sa sortie est le porte-satellites 164, et que l'entrée du deuxième train épicycloïdal est le solaire 200 et sa sortie est le porte-satellites 203, les premier et deuxième trains épicycloïdaux ont des rapports de réduction identiques.

Le deuxième porte-satellites 203 est fixe par rapport au carter de réduction 11. Les axes 202 sont donc fixes par rapport au carter de réduction 11. Les deuxièmes satellites 201 peuvent tourner autour des axes 202. La couronne 160 est ainsi arrêtée en rotation dans la carter de réduction 11 bien qu'y étant montée libre en rotation, c'est-à-dire flottante. La couronne 200 étant flottante, le carter de préhension 10 et le carter de réduction 11 peuvent tourner l'un par rapport à l'autre.

La visseuse comprend une barre de réaction (non représentée) qui est solidaire du carter de réduction 11.

La visseuse comprend des moyens de mesure d'une information représentative du couple de serrage auquel est vissé un élément à visser au moyen de la visseuse. Ces moyens de mesure comprennent un capteur de couple qui comprend des jauges de contraintes solidaires du deuxième solaire 200.

La visseuse est reliée à des moyens de pilotage comme un coffret de contrôle (non représenté).

### 7.2.2. Fonctionnement

De façon à initier une opération de vissage, l'opérateur saisie la visseuse et fait coopérer l'organe rotatif terminal 17 avec l'élément à visser. Il bloque ensuite la barre de réaction contre un élément fixe par exemple solidaire de l'assemblage à réaliser. Il actionne enfin la gâchette 101 pour commander la mise en marche du moteur 12.

L'arbre moteur 15 est alors entrainé en rotation par le moteur et la boîte de vitesses dans le sens horaire vue depuis l'arrière du moteur, selon une première vitesse rapide dite vitesse de prévissage.

Le premier solaire 161 est entraîné en rotation en sens horaire par l'arbre moteur 15. Les premiers satellites 162 sont entraînés dans le sens antihoraire par le premier solaire 161. Compte tenu que la couronne 200 est maintenue à l'arrêt à l'intérieur du carter de réduction 11 via le deuxième train épicycloïdal, le premier porte-satellites 164 tourne dans le sens horaire. Le solaire 165 tourne alors en sens horaire et entraine les satellites 166 en sens antihoraire alors que le porte-satellites 168 tourne en sens horaire. L'organe terminal 17 tourne alors selon une vitesse rapide dans le sens horaire si bien que l'élément à visser subit une phase de prévissage. La visseuse délivre alors un couple de prévissage donné.

Au cours d'une opération de vissage, la couronne 160 exerce un couple de réaction sur les deuxièmes satellites 201 tendant à les entraîner dans le sens antihoraire. Le deuxième porte-satellites 203 étant immobile, les deuxièmes satellites 201 exercent un couple de réaction tendant à entrainer en rotation en sens horaire le deuxième solaire 200. Le deuxième solaire 200 transmet donc un premier couple de réaction CR₁ dans le sens horaire via la bride 210 au carter de préhension 10 dont il est solidaire.

Par ailleurs, la réduction 16 transmet un deuxième couple de réaction CR₂ dans le sens antihoraire à l'arbre moteur 15 via le premier solaire 161.

Les rapports de réduction des premier et deuxième trains épicycloïdaux étant identiques, la valeur des premier et deuxième couples de réaction est identique au frottement de rendement près.

Au cours d'une opération de vissage, le système formé par le carter de préhension 10, la poignée et les éléments mécaniques intenres subit donc deux couples de réaction de sens opposés et d'intensités égales. La somme de couples transmis au carter de préhension est donc nulle ou à tout le moins négligeable. Le couple de réaction transmis à la main de l'opérateur par la poignée 100 est par conséquent négligeable. Une visseuse selon l'invention présente donc un grand confort et une grande sécurité d'utilisation.

Le couple de réaction transmis au carter de préhension 10 par le deuxième solaire 200 est mesuré par le capteur de couple et le boîtier de contrôle. Ce couple de réaction est proportionnel au couple de serrage auquel est vissé l'élément à visser.

Lorsque les moyens de pilotage, en l'occurrence le boîtier de contrôle, détectent que la valeur de ce premier couple de réaction CR₁ atteint une première valeur seuil prédéterminée correspondant généralement au moment où l'élément à visser accoste contre une pièce de l'assemblage à réaliser, le boîtier de contrôle pilote l'arrêt de la phase de prévissage et le début de la phase de vissage.

Le boîtier de contrôle actionne alors les moyens d'inversion du sens de rotation du moteur. Le sens de rotation du moteur 12 est ainsi inversé.

L'arbre moteur 15 est entrainé en rotation en sens horaire selon une deuxième vitesse plus lente dite vitesse de vissage. Le premier solaire 161 est entraîné en rotation en sens horaire par l'arbre moteur 15. Les premiers satellites 162 sont entraînés dans le sens antihoraire par le premier solaire 161. Compte tenu que la couronne 160 est maintenue à l'arrêt à l'intérieur du carter de réduction 11 via le deuxième train épicycloïdal, le premier porte-satellites 164 tourne dans le sens horaire. Le solaire 169 tourne alors en sens horaire et entraine les satellites 166 en sens antihoraire alors que le porte-satellites 168 tourne en sens horaire. L'organe terminal 17 tourne également dans le sens horaire si bien que l'élément à visser subit une phase de vissage à une vitesse plus lente jusqu'à ce que le couple de serrage souhaité soit atteint. La visseuse délivre alors un couple de vissage dont la valeur est supérieure à celle du couple de prévissage.

Lorsque le boîtier de contrôle détecte que le premier couple de réaction CR₁ atteint une deuxième valeur seuil prédéterminée correspondant à la fin du vissage, elle commande l'arrêt de la visseuse.

## Revendications

1. Dispositif de vissage comprenant un carter de préhension (10) et un carter de réduction (11), ledit carter de préhension (10) comprenant une poignée (100) et logeant des moyens moteurs (12, 121, 13, 14, 15), ledit carter de réduction (11) logeant une réduction (16) par engrenages dont l'entrée (161) coopère avec la sortie (15) desdits moyens moteurs (12, 121, 13, 14, 15), ladite réduction (16) comprenant une unique sortie (168) coopérant avec un organe terminal rotatif (17) destiné à coopérer avec un élément à visser, ledit carter de réduction (11) étant lié audit carter de préhension (10) par des moyens de liaison rotative,
**caractérisé en ce que** lesdits moyens de liaison rotative comprennent des moyens de transmission audit carter de préhension (10) d'un couple de réaction d'intensité sensiblement identique et de direction opposée au couple de réaction transmis par ladite réduction (16) auxdits moyens moteurs (12, 121, 13, 14, 15) de manière telle qu'un effort de réaction négligeable soit transmis lors d'une opération de vissage audit carter de préhension (10).

2. Dispositif selon la revendication 1, **caractérisé en ce que** ladite réduction (16) comprend un premier train épicycloïdal ayant un premier solaire (161) solidaire desdits moyens moteurs, des premiers satellites (162) montés sur un premier porte-satellites (164), et une couronne (160) montée libre en rotation dans ledit carter de réduction (11), lesdits moyens de transmission comprenant un deuxième train épicycloïdal ayant un deuxième solaire (200) mobile en rotation par rapport audit premier solaire (161) et fixé audit carter de préhension (10), des deuxièmes satellites (201) montés sur un deuxièmes porte-satellites (203) fixé audit carter de réduction (11), et ladite couronne (160).

3. Dispositif selon la revendication 2, **caractérisé en ce que** les nombres de dents respectivement du solaire (161), des satellites (162) et de la couronne (160) du premier train épicycloïdal étant identiques à ceux du solaire (200), des satellites (201) et de la couronne (160) du deuxième train épicycloïdal.

4. Dispositif selon la revendication 2, **caractérisé en ce que** l'entrée du premier train épicycloïdal est ledit solaire (161) et que sa sortie est ledit porte-satellites (164), **en ce que** l'entrée du deuxième train épicycloïdal est ledit solaire (200) et sa sortie est ledit porte-satellites (203), et **en ce que** les premier et deuxième trains épicycloïdaux ont des rapports de réduction identiques.

5. Dispositif selon l'une quelconque des revendications 2 à 4, **caractérisé en ce que** le premier porte satellite (164) est directement lié à l'organe terminal rotatif (17).

6. Dispositif selon l'une quelconque des revendications 1 à 5, **caractérisé en ce qu'il** comprend des moyens de mesure d'un information représentative du couple de serrage dudit élément à visser, lesdits moyens de mesure comprenant au moins un capteur de couple intégré dans lesdits moyens de transmission.

7. Dispositif selon la revendication 6, **caractérisé en ce que** ledit capteur de couple est monté sur ledit deuxième solaire (200).

8. Dispositif selon la revendication 7, **caractérisé en ce que** ledit capteur intègre des jauges de contraintes.

9. Dispositif selon l'une quelconque des revendications 1 à 8, **caractérisé en ce qu'il** comprend une boîte de vitesses (13) interposée entre lesdits moyens moteurs (12) et ladite réduction (16).

10. Dispositif selon la revendication 9, **caractérisé en ce qu'**il comprend des moyens de changement de vitesse par inversion du sens de rotation desdits moyens moteurs (12).

11. Dispositif selon la revendication 9 ou 10, **caractérisé en ce que** l'axe de ladite boîte de vitesses (13) et de ladite réduction (16) s'étend parallèlement et de manière décalée par rapport à l'axe desdits moyens moteurs (12).

12. Dispositif selon l'une quelconque des revendications 1 à 11, **caractérisé en ce qu'il** comprend une barre de réaction solidaire dudit carter de réduction (11).

## Patentansprüche

1. Schraubvorrichtung, welche ein Greifgehäuse (10) und ein Untersetzungsgehäuse (11) umfasst, wobei das Greifgehäuse (10) einen Griff (100) umfasst und Antriebsmittel (12, 121, 13, 14, 15) aufnimmt, wobei das Untersetzungsgehäuse (11) eine Räderuntersetzung (16) aufnimmt, deren Eingang (161) mit dem Ausgang (15) der Antriebsmittel (12, 121, 13, 14, 15) zusammenwirkt, wobei die Räderuntersetzung (16) einen einzigen Ausgang (168) umfasst, der mit einem rotierenden Endorgan (17) zusammenwirkt, das dazu bestimmt ist, mit einem zu schraubenden Element zusammenzuwirken, wobei das Untersetzungsgehäuse (11) mit dem Greifgehäuse (10) durch Drehverbindungsmittel verbunden ist,
**dadurch gekennzeichnet, dass** die Drehverbindungsmittel Mittel zur Übertragung eines Reaktionsmoments auf das Greifgehäuse (10) umfassen, welches im Wesentlichen dieselbe Größe und eine entgegengesetzte Richtung wie das Reaktionsmoment aufweist, das von der Räderuntersetzung (16) auf die Antriebsmittel (12, 121, 13, 14, 15) übertragen wird, derart, dass bei einem Schraubvorgang eine vernachlässigbare Reaktionskraft auf das Greifgehäuse (10) übertragen wird.

2. Vorrichtung nach Anspruch 1, **dadurch gekennzeichnet, dass** die Räderuntersetzung (16) einen ersten Planetengetriebezug umfasst, der ein erstes Sonnenrad (161), das mit den Antriebsmitteln fest verbunden ist, erste Planetenräder (162), die auf einem ersten Planetenradträger (164) angebracht sind, und ein Hohlrad (160), das frei drehbar in dem Untersetzungsgehäuse (11) angebracht ist, aufweist, wobei die Mittel zur Übertragung einen zweiten Planetengetriebezug umfassen, der ein zweites Sonnenrad (200), das bezüglich des ersten Sonnenrades (161) drehbeweglich ist und an dem Greifgehäuse (10) befestigt ist, zweite Planetenräder (201), die auf einem zweiten Planetenradträger (203) angebracht sind, der an dem Untersetzungsgehäuse (11) befestigt ist, und das Hohlrad (160) aufweist.

3. Vorrichtung nach Anspruch 2, **dadurch gekennzeichnet, dass** die Zähnezahlen des Sonnenrades (161), der Planetenräder (162) bzw. des Hohlrades (160) des ersten Planetengetriebezuges mit denjenigen des Sonnenrades (200), der Planetenräder (201) bzw. des Hohlrades (160) des zweiten Planetengetriebezuges identisch sind.

4. Vorrichtung nach Anspruch 2, **dadurch gekennzeichnet, dass** der Eingang des ersten Planetengetriebezuges das Sonnenrad (161) ist und dass sein Ausgang der Planetenradträger (164) ist, dadurch, dass der Eingang des zweiten Planetengetriebezuges das Sonnenrad (200) ist und sein Ausgang der Planetenradträger (203) ist, und dadurch, dass der erste und der zweite Planetengetriebezug identische Untersetzungsverhältnisse aufweisen.

5. Vorrichtung nach einem der Ansprüche 2 bis 4, **dadurch gekennzeichnet, dass** der erste Planetenradträger (164) direkt mit dem rotierenden Endorgan (17) verbunden ist.

6. Vorrichtung nach einem der Ansprüche 1 bis 5, **dadurch gekennzeichnet, dass** sie Mittel zum Messen einer Information umfasst, die für das Anzugsdrehmoment des zu schraubenden Elements repräsentativ ist, wobei die Mittel zum Messen wenigstens einen Drehmomentsensor umfassen, der in die Mittel zur Übertragung integriert ist.

7. Vorrichtung nach Anspruch 6, **dadurch gekennzeichnet, dass** der Drehmomentsensor an dem zweiten Sonnenrad (200) angebracht ist.

8. Vorrichtung nach Anspruch 7, **dadurch gekennzeichnet, dass** in den Sensor Dehnungsmessstreifen integriert sind.

9. Vorrichtung nach einem der Ansprüche 1 bis 8, **dadurch gekennzeichnet, dass** sie ein Getriebegehäuse (13) umfasst, das zwischen den Antriebsmitteln (12) und der Räderuntersetzung (16) angeordnet ist.

10. Vorrichtung nach Anspruch 9, **dadurch gekennzeichnet, dass** sie Mittel zur Geschwindigkeitsänderung durch Umkehr der Drehrichtung der Antriebsmittel (12) umfasst.

11. Vorrichtung nach Anspruch 9 oder 10, **dadurch gekennzeichnet, dass** sich die Achse des Getriebegehäuses (13) und der Räderuntersetzung (16) parallel zur Achse der Antriebsmittel (12) und versetzt bezüglich dieser erstreckt.

12. Vorrichtung nach einem der Ansprüche 1 bis 11, **dadurch gekennzeichnet, dass** sie eine Drehmomentstütze umfasst, die mit dem Untersetzungsgehäuse (11) fest verbunden ist.

## Claims

1. Screwing device comprising a gripping housing (10) and a reducer housing (11), the said gripping housing (10) comprising a handle (100) and accommodating driving means (12, 121, 13, 14, 15), the said reducer housing (11) accommodating a gear-type reducer (16), the input (161) of which cooperates with the output (15) of the said driving means (12, 121, 13, 14, 15), the said gear-type reducer (16) comprising a single output (168) cooperating with a rotating terminal component (17) which is intended to cooperate with an element which is to be screwed, the said reducer housing (11) being linked to the said gripping housing (10) by rotating linking means,
**characterised in that** the said rotating linking means comprise means for transmitting to the said gripping housing (10) a reaction torque which is substantially identical in intensity, and opposite in direction, to the reaction torque transmitted by the said gear-type reducer (16) to the said driving means (12, 121, 13, 14, 15), so that a negligible reaction force is transmitted to the said gripping housing (10) when a screwing operation takes place.

2. Device according to Claim 1, **characterised in that** the said gear-type reducer (16) comprises a first epicyclic train having a first sun wheel (161) which is integral with the said driving means, first planet wheels (162) which are mounted on a first planet-carrier (164), and a crown wheel (160) which is mounted so as to be free in rotation within the said reducer housing (11), the said transmission means comprising a second epicyclic train having a second sun wheel (200) which is movable in rotation in relation to the said first sun wheel (161) and is fixed to the said gripping housing (10), second planet wheels (201) which are mounted on a second planet-carrier (203) fixed to the said reducer housing (11), and the said crown wheel (160).

3. Device according to Claim 2, **characterised in that** the numbers of teeth of the sun wheel (161), the planet wheels (162) and the crown wheel (160) of the first epicyclic train are identical, respectively, to those of the sun wheel (200), the planet wheels (201) and the crown wheel (160) of the second epicyclic train.

4. Device according to Claim 2, **characterised in that** the input of the first epicyclic train is the said sun wheel (161) and that its output is the said planet-carrier (164), **in that** the input of the second epicyclic train is the said sun wheel (200) and its output is the said planet-carrier (203), and **in that** the first and second epicyclic trains have identical reducing ratios.

5. Device according to any of Claims 2 to 4, **characterised in that** the first planet-carrier (164) is directly linked to the rotating terminal component (17).

6. Device according to any of Claims 1 to 5, **characterised in that** it comprises means for measuring a piece of information representative of the tightening torque of the said element to be screwed, the said measuring means comprising at least one torque sensor which is integrated into the said transmission means.

7. Device according to Claim 6, **characterised in that** the said torque sensor is mounted on the said second sun wheel (200).

8. Device according to Claim 7, **characterised in that** the said sensor incorporates strain gauges.

9. Device according to any of Claims 1 to 8, **characterised in that** it comprises a gearbox (13) which is interposed between the said driving means (12) and the said gear-type reducer (16).

10. Device according to Claim 9, **characterised in that** it comprises means for changing speed by reversing the direction of rotation of the said driving means (12).

11. Device according to Claim 9 or 10, **characterised in that** the axis of the said gearbox (13) and of the said gear-type reducer (16) extends parallel, and in an offset manner, in relation to the axis of the said driving means (12).

12. Device according to any of Claims 1 to 11, **characterised in that** it comprises a reaction bar which is integral with the said reducer housing (11).
